# EUROPÄISCHE PATENTSCHRIFT

(11) **EP 0 534 126 B1**
(45) Veröffentlichungstag und Bekanntmachung des Hinweises auf die Patenterteilung: **17.01.1996**
(21) Anmeldenummer: 92114099.2
(22) Anmeldetag: 19.08.1992
(51) Int. Cl.: F04D 29/24

(54) **Kreiselpumpe, insbesondere Waschwasserpumpe zur Scheibenreinigung von Kraftfahrzeugen**
Centrifugal pump, in particular washer pump for cleaning windshields of motor vehicles
Pompe centrifuge, en particulier pompe de lavage pour le nettoyage des vitres d'un véhicule

(30) Priorität: 28.08.1991 DE 4128536
(43) Veröffentlichungstag der Anmeldung: 31.03.1993
(73) Patentinhaber: Hella KG Hueck & Co., D-59552 Lippstadt (DE)
(72) Erfinder: Schaefers, Arno, W-4790 Paderborn-Dahl (DE); Rams, Martin, W-4796 Salzkotten-Verlar (DE)

(56) Entgegenhaltungen:
- WO-A-88/05132
- WO-A-88/05132
- DE-U- 8 811 026
- FR-A- 2 510 674
- FR-A- 2 673 446
- PATENT ABSTRACTS OF JAPAN vol. 3, no. 84 (M-66)20. Juli 1979 & JP-A-54 62 504 ( HITACHI SEISAKUSHO ) 19. Mai 1979

## Beschreibung

Die Erfindung betrifft eine Kreiselpumpe, insbesondere Waschwasserpumpe zur Scheibenreinigung von Kraftfahrzeugen nach dem Oberbegriff der Patentansprüche 1 und 2.

Eine derartige Kreiselpumpe ist aus der WO 88/05132 vorbekannt. Diese Kreiselpumpe weist einen Motor mit einer Pumpenkammer und mit einem in der Pumpenkammer angeordneten Flügelrad auf, das mit einer Welle des Motors verbunden ist. Weiterhin ist ein Ansaugstutzen vorgesehen, der axial zum Flügelrad angeordnet ist. Ein Ablaufstutzen ist radial zum Flügelrad angeordnet. Der Querschnitt der Flügel des Flügelrades weist zwei kurvenförmige Ausnehmungen auf, so daß sich ein Flügelradquerschnitt ähnlich einer konkaven Linse ergibt.

Eine Kreiselpumpe ist auch aus den Unterlagen des deutschen Gebrauchsmusters 80 30 909 vorbekannt. Die dortige Kreiselpumpe ist als Waschwasserpumpe zur Scheibenreinigung von Kraftfahrzeugen ausgebildet. Das dortige Flügelrad weist Flügel auf, deren Querschnitt rechteckförmig ist.

Diese vorbekannte Kreiselpumpe weist den Nachteil auf, daß sie bei vorgegebener elektrischer Leistungsaufnahme aufgrund ihres geringen Wirkungsgrades eine geringe hydraulische Leistung aufweist. Diese geringe hydraulische Leistung macht sich bemerkbar in einem geringen Druck des geförderten Mediums und in einer geringen Förderleistung. Insbesondere bei der Verwendung als Waschwasserpumpe zur Scheibenreinigung von Kraftfahrzeugen kann diese geringe hydraulische Leistung zu Schwierigkeiten führen, da aufgrund der hohen Reise- und Endgeschwindigkeiten heutiger Kraftfahrzeuge die von der vorbekannten Kreiselpumpe erzeugten hydraulischen Drücke nicht mehr ausreichen, die Scheiben des Kraftfahrzeuges ausreichend zu benetzen. Zudem sind bei modernen Kraftfahrzeugen gegenüber früher konstruierten Kraftfahrzeugen die durch Scheiben abgedeckten Sichtflächen aufgrund der Schrägstellung von Front- und Heckscheiben wesentlich größer als früher.

Aufgrund der geringen Förderleistung der vorbekannten Kreiselpumpe kann dies zu einer unvollständigen Benetzung der Scheiben und damit zu Schlierenbildung beim Wegwischen der auf die Scheiben aufgespritzten Flüssigkeit führen.

Demgemäß hat die vorliegende Erfindung die Aufgabe, eine Kreiselpumpe zu schaffen, die bei gleich großer elektrischer Leistungsaufnahme aufgrund ihres höheren Wirkungsgrades eine höhere hydraulische Leistung als die vorbekannten Kreiselpumpen erbringt.

Diese Aufgabe wird erfindungsgemäß durch die Kennzeichenmerkmale der Ansprüche 1 und 2 gelöst.

Versuche zur Erhöhung der hydraulischen Leistung derartiger Kreiselpumpen haben überraschenderweise gezeigt, daß die Anbringung der beanspruchten besonderen Ausnehmungen gemäß der vorliegenden Erfindungen in den Querschnitt der Flügel des Flügelrades die hydraulische Leistung der Kreiselpumpe bei gleicher elektrischer Leistungsaufnahme wesentlich erhöht. Aufgrund des solchermaßen erzielten höheren Wirkungsgrades wurden Erhöhungen der hydraulischen Leistung durch die Verwendung erfindungsgemäß geformter Flügelräder in der Größenordnung von bis zu 15 % gemessen.

Dabei kann man den Querschnitt der Flügel des Flügelrades U-förmig gestalten, wobei das U entgegen der Drehrichtung des Flügelrades geöffnet ist. Versuche ergaben, daß überraschenderweise bei dieser Ausgestaltung des Querschnitts mit nur einer Ausnehmung bei Kreiselpumpen mit nur einer Drehrichtung die hydraulische Leistung um bis zu 15 % gesteigert werden kann. Die Leistungssteigerung ist dabei jedoch drehrichtungsabhängig.

Andererseits kann der Querschnitt der Flügel des Flügelrades zwei Ausnehmungen aufweisen, derart, daß der Querschnitt T-förmig ist. Auch hier haben Versuche gezeigt, daß eine Erhöhung der hydraulischen Leistung um etwa 15 % gegenüber dem Vorbekannten mit derartigen Flügelquerschnitten möglich ist. Bei dieser Ausgestaltung der Flügel des Flügelrades ergibt sich der weitere Vorteil, daß die Kreiselpumpe auch als Kreiselpumpe mit zwei Drehrichtungen betrieben werden kann, ohne daß hier Leistungseinbußen zu verzeichnen sind. Weiterhin ergibt sich der Vorteil, daß das solchermaßen gestaltete Flügelrad fertigungstechnisch, beispielsweise in KunststoffSpritzgießtechnik, einfach herstellbar ist.

Durch die Erfindungen ergibt sich gegenüber dem Vorbekannten der Vorteil, daß allein durch den Austausch der vorbekannten Pumpe durch die erfindungsgemäße Pumpe ohne Anpassung der elektrischen Anlage des Kraftfahrzeuges die Forderungen an Wascherpumpen für moderne Kraftfahrzeuge erfüllbar sind.

Vorteilhafte Ausgestaltungen und Weiterbildungen der erfindungsgemäßen Kreiselpumpen ergeben sich aus den Unteransprüchen.

Im Zusammenhang mit der Lösung gemäß Anspruch 2 ist es insbesondere unter fertigungstechnischen Gesichtspunkten besonders vorteilhaft, wenn der Querbalken des T-förmigen Flügels von dem Ansaugstutzen weg weist. Dies ist insbesondere dann günstig, wenn das Flügelrad einen einstückig angeformten, sternförmigen Fortsatz aufweist, um über einen verlängerten Ansaugstutzen die Kreiselpumpe in gewissem Maße selbstansaugend auszugestalten. Bei der beanspruchten Anordnung des Querbalkens ist dann das z. B. in Kunststoff- Spritzgießtechnik hergestellte Flügelrad sehr leicht aus dem zugehörigen Werkzeug entformbar.

Versuche haben auch gezeigt, daß es vorteilhaft ist, wenn die Breite des Querbalkens des T-förmigen Flügels zur Höhe des T-förmigen Flügels ein Verhältnis von 1 : 1,5 bis 1 : 2 aufweist. Ein derartiges Verhältnis von 1 : 1,7 führte bei der untersuchten Kreiselpumpe zu der größten Erhöhung der hydraulischen Leistung.

Die Höhe der Flügel des Flügelrades sollte zur Höhe der Pumpenkammer ein Verhältnis von 1 : 1,2 bis 1 : 1,3 aufweisen. Es verbleiben dann noch ausreichend große Spalte zwischen dem Flügelrad und der Pumpenkammer, die auch bei Berücksichtigung der fertigungstechnischen Toleranzen eine freie Drehung des Flügelrades in der Pumpenkammer sicherstellen. Eine möglichst weitgehende Annäherung dieses Verhältnisses an den Wert 1 : 1 muß nicht unbedingt zu einer weiteren Erhöhung der hydraulischen Leistung der Pumpe führen. Bei der untersuchten Pumpe erwies sich ein Verhältnis von 1 : 1,25 als besonders vorteilhaft unter diesem Gesichtspunkt.

Günstigen Einfluß auf die hydraulische Leistung der Kreiselpumpe hat auch eine Ausbildung des Flügelrades derart, daß sich der Querschnitt der Flügel des Flügelrades mit zunehmendem radialem Abstand von der Welle des Motors zuerst verjüngt und danach wieder erweitert. Durch diese Maßnahme wird einerseits eine gute mechanische Stabilität des Flügelrades gewährleistet. Andererseits wird durch die sich an die Verjüngung anschließende Erweiterung ebenfalls der Wirkungsgrad der Kreiselpumpe verbessert. Bei der untersuchten Pumpe erwies es sich in diesem Zusammenhang als besonders vorteilhaft, wenn der Abstand der geringsten Querschnittsfläche von der Welle etwa dem 0,7fachen des Radius des Flügelrades entspricht.

Ausführungsbeispiele von der erfindungsgemäßen Kreiselpumpe sind in den Zeichnungen dargestellt und werden im folgenden anhand der Zeichnungen näher erläutert.

Es zeigen
Figur 1 einen Schnitt durch einen Teil einer erfindungsgemäßen Kreiselpumpe längs der Mittelachse,
Figur 2 eine Seitenansicht eines Flügelrades der erfindungsgemäßen Kreiselpumpe,
Figur 3 eine Ansicht desselben Flügelrades betrachtet aus der Blickrichtung A in Figur 2,
Figur 4 eine Ansicht desselben Flügelrades wie in Figur 2 aus der Blickrichtung B,
Figur 5 einen Schnitt durch einen Flügel des Flügelrades gemäß Figur 4 und
Figur 6 einen Schnitt durch einen Flügel eines weiteren Flügelrades mit U-förmigem Querschnitt.

In der Figur 1 weist die erfindungsgemäße Kreiselpumpe einen Motor (1) auf. Weiterhin ist eine Pumpenkammer (2) vorgesehen, die aus einem ersten Gehäuseteil (3) und aus einem Gummiformteil (4) gebildet wird. Das Gummiformteil (4) wird mittels eines zweiten Gehäuseteils (5) zwischen den Gehäuseteilen (3, 5) eingepreßt. In der Pumpenkammer (2) ist ein Flügelrad (6) drehbar angeordnet, das mittels einer Nabe (7) drehfest mit einer Welle (8) des Motors (1) verbunden ist. In axialer Richtung des Flügelrades (6), also in Richtung der dargestellten Mittelachse, ist ein Ansaugstutzen (9) vorgesehen. Ein Ablaufstutzen (10) ist radial zum Flügelrad (6) angeordnet.

Um die Kreiselpumpe gemäß Figur 1 zumindest begrenzt selbstansaugend auszugestalten, ist einstückig mit dem Flügelrad (6) ein sternförmiger Fortsatz (11) vorgesehen, der in den entsprechend verlängerten Ansaugstutzen (9) hineinragt. Ebenfalls in der Figur 1 ist mit (h) die Höhe des T-förmigen Flügels (12) des Flügelrades (6) und mit (H) die Höhe der Pumpenkammer (2) bezeichnet.

In der Figur 2 ist in einer Einzeldarstellung des Flügelrades (6) nochmals deutlich die an das Flügelrad (6) angeformte Nabe und der ebenfalls an das Flügelrad (6) angeformte, sternförmige Fortsatz (11) dargestellt. In der Figur 3 ist nunmehr erkennbar, daß das Flügelrad (6) drei Flügel (12) aufweist. Die Formgestalt dieser Flügel (12) ist aus der Figur 4 andeutungsweise erkennbar. Man erkennt insbesondere, daß sich die Breite der Flügel (12) ausgehend von der Mittelachse nach außen hin zuerst verjüngt und anschließend wieder leicht erweitert. Dabei ist mit (a) der Abstand der geringsten Querschnittsfläche von der Mittelachse gekennzeichnet. (r) ist der Radius des Flügelrades.

In der Figur 5 ist nun ein Schnitt durch einen Flügel (12) an der Stelle des geringsten Querschnitts, also im Abstand (a) von der Mittelachse dargestellt. Man erkennt, daß der Flügel (12) einen T-förmigen Querschnitt dadurch erhält, daß an der Querschnittsfläche eine erste Ausnehmung (13) und eine zweite Ausnehmung (14) vorgesehen ist. Dabei ist die Breite (B) des Querbalkens (15) des T-förmigen Flügels (12) geringer als die Höhe (h) des T-förmigen Flügels. Die Verwendung eines Flügelrades (6) mit derartigen T-förmigen Flügeln (12) bietet sich insbesondere dann an, wenn die Kreiselpumpe in beiden Drehrichtungen betrieben werden soll. Dies ist z. B. dann vorteilhaft möglich, wenn neben dem Ansaugstutzen (9) zwei Ablaufstutzen (10) vorgesehen sind, die in unterschiedliche Richtungen weisen.

In der Figur 6 ist in Abwandlung zu der Ausbildung der Flügel (12) in den Figuren 1 bis 5 ein Flügel (12) dargestellt, der nur eine erste Ausnehmung (13) aufweist. Diese erste Ausnehmung (13) ist derart angeordnet, daß sich ein U-förmiger Querschnitt ergibt, wobei die öffnung des U des U-förmigen Querschnittes entgegen zur mit (D) angedeuteten Drehrichtung des Flügels (12) angeordnet ist. Diese Ausbildung des Flügels (12) ist insbesondere dann von Vorteil, wenn eine Pumpe mit nur einer, und zwar der dargestellten Drehrichtung betrieben wird.

### Bezugszeichenliste

- 1: Motor
- 2: Pumpenkammer
- 3: Erstes Gehäuseteil
- 4: Gummiformteil
- 5: Zweites Gehäuseteil
- 6: Flügelrad
- 7: Nabe
- 8: Welle
- 9: Ansaugstutzen
- 10: Ablaufstutzen
- 11: Sternförmiger Fortsatz
- 12: Flügel
- 13: (Erste) Ausnehmung
- 14: Zweite Ausnehmung
- 15: Querbalken
- h: Höhe des T-förmigen Flügels
- H: Höhe der Pumpenkammer
- r: Radius des Flügelrades
- a: Abstand der geringsten Querschnittsfläche
- D: Drehrichtung
- B: Breite des Querbalkens,

## Patentansprüche

1. Kreiselpumpe, insbesondere Waschwasserpumpe zur Scheibenreinigung von Kraftfahrzeugen, mit einem Motor (1), mit einer Pumpenkammer (2), mit einem in der Pumpenkammer (2) angeordneten Flügelrad (6), das mit einer Welle (8) des Motors (1) verbunden ist, mit einem Ansaugstutzen (9), der axial zum Flügelrad angeordnet ist, und mit einem Ablaufstutzen (10), der radial zum Flügelrad (6) angeordnet ist, wobei der Querschnitt der Flügel (12) des Flügelrades (6) mindestens eine Ausnehmung (13, 14) aufweist, dadurch gekennzeichnet, daß der Querschnitt U-förmig ist, wobei das U entgegen der Drehrichtung (D) des Flügelrades (6) geöffnet ist.

2. Kreiselpumpe, insbesondere Waschwasserpumpe zur Scheibenreinigung von Kraftfahrzeugen, mit einem Motor (1), mit einer Pumpenkammer (2), mit einem in der Pumpenkammer (2) angeordneten Flügelrad (6), das mit einer Welle (8) des Motors (1) verbunden ist, mit einem Ansaugstutzen (9), der axial zum Flügelrad angeordnet ist, und mit einem Ablaufstutzen (10), der radial zum Flügelrad (6) angeordnet ist, wobei der Querschnitt der Flügel (12) des Flügelrades (6) mindestens eine Ausnehmung (13, 14) aufweist, dadurch gekennzeichnet, daß der Querschnitt der Flügel (12) des Flügelrades (6) zwei Ausnehmungen (13, 14) aufweist, derart, daß der Querschnitt T-förmig ist.

3. Kreiselpumpe nach Anspruch 2, dadurch gekennzeichnet, daß der Querbalken (15) des T-förmigen Flügels (12) von dem Ansaugstutzen (9) weg weist.

4. Kreiselpumpe nach Anspruch 2, dadurch gekennzeichnet, daß die Breite (B) des Querbalkens (15) des T-förmigen Flügels (12) zur Höhe (h) des T-förmigen Flügels (12) ein Verhältnis von 1 : 1,5 bis 1 : 2 aufweist.

5. Kreiselpumpe nach Anspruch 4, dadurch gekennzeichnet, daß die Breite (B) des Querbalkens (15) des T-förmigen Flügels (12) zur Höhe (h) des T-förmigen Flügels (12) ein Verhältnis von etwa 1 : 1,7 aufweist.

6. Kreiselpumpe nach Anspruch 1 oder 2, dadurch gekennzeichnet, daß die Höhe (h) der Flügel (12) des Flügelrades (6) zur Höhe (H) der Pumpenkammer (2) ein Verhältnis von 1 : 1,2 bis 1 : 1,3 aufweist.

7. Kreiselpumpe nach Anspruch 6, dadurch gekennzeichnet, daß die Höhe (h) der Flügel (12) des Flügelrades (6) zur Höhe (H) der Pumpenkammer (2) ein Verhältnis von 1 : 1,25 aufweist.

8. Kreiselpumpe nach Anspruch 1 oder 2, dadurch gekennzeichnet, daß sich der Querschnitt der Flügel (12) des Flügelrades (6) mit zunehmendem radialem Abstand von der Welle (8) des Motors (1) zuerst verjüngt und anschließend erweitert.

9. Kreiselpumpe nach Anspruch 8, dadurch gekennzeichnet, daß der Abstand (a) der geringsten Querschnittsfläche von der Welle (8) etwa dem 0,7fachen des Radius (r) des Flügelrades (6) entspricht.

## Claims

1. Centrifugal pump, especially a washing water pump for motor vehicle windscreen cleaning, provided with a motor (1), with a pump chamber (2), with an impeller wheel (6) which is arranged in the pump chamber (2) and is connected to a shaft (8) of the motor (1), with a suction connecting fitting (9) which is arranged axially with respect to the impeller wheel, and with a discharge connecting fitting (10) which is arranged radially with respect to the impeller wheel (6), the cross section of the impeller vanes (12) of the impeller wheel (6) having at least one recess (13, 14), characterised in that the cross section is U-shaped, the U being open in the direction away from the direction of rotation (D) of the impeller wheel (6).

2. Centrifugal pump, especially a washing water pump for motor vehicle windscreen cleaning, provided with a motor (1), with a pump chamber (2), with an impeller wheel (6) which is arranged in the pump chamber (2) and is connected to a shaft (8) of the motor (1), with a suction connecting fitting (9) which is arranged axially with respect to the impeller wheel, and with a discharge connecting fitting (10) which is arranged radially with respect to the impeller wheel (6), the cross section of the impeller vanes (12) of the impeller wheel (6) having at least one recess (13, 14), characterised in that the cross section of the impeller vanes (12) of the impeller wheel (6) has two recesses (13, 14), such that the cross section is T-shaped.

3. Centrifugal pump according to claim 2, characterised in that the cross piece (15) of the T-shaped impeller vane (12) is directed away from the suction connecting fitting (9).

4. Centrifugal pump according to claim 2, characterised in that the width (B) of the cross piece (15) of the T-shaped impeller vane (12) has a relationship from 1 : 1.5 to 1 : 2 with respect to the height (h) of the T-shaped impeller vane (12).

5. Centrifugal pump according to claim 4, characterised in that the width (B) of the cross piece (15) of the T-shaped impeller vane (12) has a relationship of about 1 : 1.7 with respect to the height (h) of the T-shaped impeller vane (12).

6. Centrifugal pump according to claim 1 or 2, characterised in that the height (h) of the impeller vanes (12) of the impeller wheel (6) has a relationship from 1 : 1.2 to 1 : 1.3 with respect to the height (H) of the pump chamber (2).

7. Centrifugal pump according to claim 6, characterised in that the height (h) of the impeller vanes (12) of the impeller wheel (6) has a relationship of 1 : 1.25 with respect to the height (H) of the pump chamber (2).

8. Centrifugal pump according to claim 1 or 2, characterised in that the cross section of the impeller vanes (12) of the impeller wheel (6), with increasing radial spacing from the shaft (8) of the motor (1), first narrows, following which it widens.

9. Centrifugal pump according to claim 8, characterised in that the spacing (a) of the smallest cross sectional surface, from the shaft (8), corresponds to about 0.7 times the radius (r) of the impeller wheel (6).

## Revendications

1. Pompe centrifuge, en particulier pompe d'eau de lavage pour le nettoyage de vitres de véhicules, comportant un moteur (1), une chambre de pompage (2), une roue à ailettes (6) agencée dans la chambre de pompage (2), ladite roue étant reliée à un arbre (8) du moteur (1), une tubulure d'aspiration (9) qui est agencée axialement par rapport à la roue à ailettes et une tubulure d'écoulement (10) qui est agencée radialement par rapport à la roue à ailettes (6), la section des ailettes (12) de la roue à ailettes (6) présentant au moins un évidement (13, 14), caractérisé en ce que la section est en forme de U, le U étant ouvert à l'encontre du sens de rotation (D) de la roue à ailettes (6).

2. Pompe centrifuge, en particulier pompe d'eau de lavage pour le nettoyage de vitres de véhicules, comportant un moteur (1), une chambre de pompage (2), une roue à ailettes (6) agencée dans la chambre de pompage (2), ladite roue étant reliée à un arbre (8) du moteur (1), une tubulure d'aspiration (9) qui est agencée axialement par rapport à la roue à ailettes et une tubulure d'écoulement (10) qui est agencée radialement par rapport à la roue à ailettes (6), la section des ailettes (12) de la roue à ailettes (6) présentant au moins un évidement (13, 14), caractérisé en ce que la section des ailettes (12) de la roue à ailettes (6) présente deux évidements (13, 14) de telle sorte que la section est en forme de T.

3. Pompe centrifuge selon la revendication 2, caractérisé en ce que la traverse (15) de l'ailette (12) en forme de T est orientée en éloignement de la tubulure d'aspiration (9).

4. Pompe centrifuge selon la revendication 2, caractérisé en ce que la largeur (B) de la traverse (15) de l'ailette (12) en forme de T présente un rapport de 1:1,5 à 1:2 par rapport à la hauteur (h) de l'ailette en forme de T (12).

5. Pompe centrifuge selon la revendication 4, caractérisé en ce que la largeur (B) de la traverse (15) de l'ailette (12) présente un rapport d'approximativement 1:1,7 par rapport à la hauteur (h) de l'ailette (12) en forme de T.

6. Pompe centrifuge selon l'une ou l'autre des revendications 1 et 2, caractérisé en ce que la hauteur (h) des ailettes (12) de la roue à ailettes (6) présente un rapport de 1:1,2 à 1:1,3 par rapport à la hauteur (H) de la chambre de pompage (2).

7. Pompe centrifuge selon la revendication 6, caractérisé en ce que la hauteur (h) des ailettes (12) de la roue à ailettes (6) présente un rapport de 1:1,25 par rapport à la hauteur (H) de la chambre de pompage (2).

8. Pompe centrifuge selon l'une ou l'autre des revendications 1 et 2, caractérisé en ce qu'avec l'augmentation de la distance radiale par rapport à l'arbre du moteur, la section des ailettes (12) de la roue à ailettes (6) se rétrécit tout d'abord et s'évase ensuite de nouveau.

9. Pompe centrifuge selon la revendication 8, caractérisé en ce que la distance (a) de la plus petite surface de section par rapport à l'arbre (8) correspond approximativement à 0,7 fois le rayon (r) de la roue à ailettes (6).
